# FASCICULE DE BREVET EUROPEEN

(11) **EP 1 501 383 B1**
(45) Date de publication et mention de la délivrance du brevet: **23.01.2013**
(21) Numéro de dépôt: 03747483.0
(22) Date de dépôt: 30.04.2003
(51) Int. Cl.: A43B 5/16, A63C 17/06

(54) **PATIN A ROULETTES**
ROLLSCHUH
ROLLER SKATE

(30) Priorité: 03.05.2002 FR 0205818; 19.12.2002 US 322538
(43) Date de publication de la demande: 02.02.2005
(73) Titulaire: POWERSLIDE Sportartikelvertriebs GmbH, 95463 Bindlach (DE)
(72) Inventeur: BOREL, René, F-74540 Saint Sylvestre (FR); MARECHAL, Pierre, Alexis, F-74000 Annecy (FR); COBURN, Shane, Laguna Beach, CA 92651 (US); LATIMER, Dustin, Chandler, AZ 85226 (US)
(74) Mandataire: Schmitz, Hans-Werner
(86) Numéro de dépôt international: PCT/FR2003/001368
(87) Numéro de publication internationale: WO 2003/092422

(56) Documents cités:
- EP-A- 0 551 704
- WO-A-99/56575
- FR-A- 2 566 672
- FR-A- 2 719 197
- US-A- 5 775 706
- US-A- 6 018 892
- US-A- 6 112 434

## Description

L'invention concerne les patins à roulettes et plus particulièrement les patins à roulettes à roues alignées. L'invention concerne plus particulièrement le patin dit agressif prévu pour les figures acrobatiques, ces patins ayant des exigences importantes en matière de protection des articulations. On peut définir deux grandes familles de patins à roulettes à roues alignées, ceux dans lesquels la chaussure fait partie intégrante du patin et ceux pour lesquels il est nécessaire de disposer d'une chaussure de marche indépendante pour pouvoir utiliser le patin.

Il existe également une troisième famille de patins qu'on pourrait qualifier d'hybride car ils comprennent un chausson amovible. Dans certains cas, ces chaussons sont prévus pour marcher mais il ne s'agit pas pour autant de réelles chaussures.

Lorsque la chaussure fait partie intégrante du patin, il est possible de prévoir une structure rigide sous la forme d'une coque qui garantit une bonne protection de l'articulation de la cheville. Ce n'est pas le cas d'un patin à chaussure indépendante.

Un patin à chaussure de marche indépendante est montré dans le document DE-U-93 07 747. Il comprend une coque munie de trois dispositifs de serrage à cliquet simple et identique les uns aux autres. Entre le dispositif de serrage du bas de jambe et le dispositif de serrage placé sur le cou-de-pied, la coque présente sur chaque côté une large échancrure, afin de faciliter la flexion du bas de jambe.

Un tel patin offre une mauvaise protection de l'articulation de la cheville, en particulier dans les mouvements de flexion vers l'avant du bas de jambe. En effet la coque, qui constitue la structure rigide est non seulement discontinue entre le côté médial et le côté latéral mais également entre la zone du cou-de-pied et la zone du bas de jambe. Bien entendu on peut imaginer que lorsque le serrage du cou-de-pied est au maximum les deux portions de la coque viennent au contact l'une de l'autre. Cependant de telles conditions sont rares et dans la plupart des cas l'utilisateur sentira des discontinuités d'appui des éléments rigides entre la portion médiale de la coque et la portion latérale. La sangle crantée prévue pour relier ces deux portions est fine, plus flexible et, étant en retrait par rapport à la coque, elle ne s'appuie pas contre le cou-de-pied de l'utilisateur.

De même, l'utilisateur sentira une discontinuité de la pression qu'exerce la coque sur son pied entre la zone du cou-de-pied et la zone du bas de jambe. Il est pourtant établi que tous les capteurs sensoriels placés à la surface de la peau peuvent être nécessaires à la prévention des blessures dues à un dépassement des capacités articulaires. En ce sens, les discontinuités de pression exercées par les structures rigides d'un patin sur le pied d'un utilisateur mettent en danger l'articulation.

Un tel patin n'assure pas non plus une bonne protection de l'articulation de la cheville lors des flexions latérales de la jambe car du fait des larges échancrures la tenue latérale du collier n'est pas suffisante.

D'autre part, le patin décrit dans DE-U-93 07 747.6 n'est pas modulaire et l'adaptation de celui-ci aux différentes pointures nécessite l'utilisation d'un système de calage interne qui déplace vers l'avant le pied par rapport aux portions d'appui arrière de la coque, rendant ces dernières quasi-inopérantes.

Enfin, le serrage de ce patin est équilibré entre les trois zones de serrage étant donné qu'il est assuré dans ces trois zones par trois mécanismes à cliquet identiques ne disposant pas d'assistance au serrage.

Un patin à roulette dont la chaussure fait partie intégrante dudit patin est décrit dans la demande EP 891 794. Il comprend un bas de coque et un collier articulé suivant l'axe de l'articulation de la cheville. Ce patin présente néanmoins l'inconvénient de limiter les mouvements du pied autre que la flexion vers l'avant, laquelle est assurée par l'articulation du collier. D'autre part, le mouvement de flexion généré par le pivot du collier sur le bas de coque manque de continuité et de fluidité. Avec ce type de patin, un patineur qui désire donner plus d'amplitude à ses mouvements n'a d'autre solution que de desserrer tous les mécanismes de serrage de son patin. Ce faisant il permet à son pied plus de possibilité de mouvement, mais il perd également le contact continu avec la coque rigide et donc il ne bénéficie pas à tout moment du support que la coque pourrait lui apporter. Tout se passe comme si il avait une boîte au pied, dans laquelle son pied peut bouger, celui-ci venant au contact d'une des parois de la boîte au gré des mouvements qu'il effectue. La perte du contact de l'utilisateur avec les circuits de transmission d'effort du patin, c'est à dire les éléments rigides ou semi-rigides, n'est pourtant pas recommandée en matière de proprioception.

Le premier objectif de l'invention est de fournir un patin à roulettes alignées qui permet l'utilisation d'une chaussure indépendante, qui assure une bonne protection de l'articulation de la cheville. Le patin fourni par l'invention doit également être peu onéreux à fabriquer et facile à utiliser.

Selon l'invention il est fourni un patin à roulettes alignées selon la revendication 1 destiné à recevoir une chaussure, lequel patin comprenant un châssis longitudinal sur lequel une pluralité de roues sont fixées, une base dont la surface supérieure est prévue pour supporter la semelle de marche de ladite chaussure, un quartier arrière dont une partie supérieure est équipée d'un élément de confort entourant le bas de jambe. Le patin comprend également un dispositif de serrage avant pied plaquant la partie avant de ladite chaussure contre ladite surface supérieure de la base, un dispositif de serrage bas de jambe serrant ladite partie supérieure contre le bas de jambe et un dispositif de maintien du cou-de-pied exerçant une force sur la partie cou-de-pied de ladite chaussure et comportant une armature assurant un appui continu depuis un côté latéral jusqu'à un côté médial depuis la zone du cou-de-pied jusqu'à la portion supérieure du patin. L'armature est faite d'un matériau plastique rigide et comprend deux parties principales. La première, appelée plastron, ceinture sensiblement toute la zone du cou-de-pied de l'utilisateur et assure la continuité du maintien des appuis depuis le côté latéral interne jusqu'au côté latéral externe. Le plastron a une certaine largeur, d'au moins 3 cm, de façon à répartir l'effort important de serrage exercé par le mécanisme à levier du dispositif de maintien du cou-de-pied. La deuxième de ces parties principales, appelée languette, se rattache au plastron par l'intermédiaire d'un pied, à partir duquel elle s'élargit et se recourbe afin de correspondre à la face avant du bas de jambe de l'utilisateur. La languette se prolonge sensiblement au même niveau que le haut de la partie supérieure du patin et ainsi assure la continuité du maintien des appuis depuis la zone du cou-de-pied jusqu'au haut du patin. Sous l'armature est fixé un rembourrage légèrement plus large que l'armature elle-même, de façon à éviter tout contact direct de l'armature avec l'utilisateur.

De préférence, le dispositif de maintien du cou-de-pied comprend également des moyens de réglage reliant le plastron au côté interne du quartier et des moyens de serrage reliant l'armature au côté externe du quartier arrière. Les moyens de serrage comprennent une sangle crantée, un cliquet de retenue de la sangle crantée et un levier d'entraînement de la sangle crantée. Ceci permet d'augmenter considérablement la force de maintien de la zone du cou-de-pied. Les moyens de réglage permettent eux un positionnement précis du plastron avant que le serrage ne s'effectue.

Un autre objectif de l'invention est la fourniture d'un ensemble constitué d'un patin et d'une chaussure indépendante assurant un confort et une protection de l'articulation de la cheville équivalents à ceux qu'offre un patin "agressive" classique.

Selon un autre aspect de l'invention il est fourni un ensemble comprenant un patin à roulettes alignées selon la revendication 1 et une chaussure indépendante, lequel patin comprenant un châssis longitudinal sur lequel une pluralité de roues sont fixées, une base dont la surface supérieure est prévue pour supporter la semelle de marche de ladite chaussure, un quartier arrière dont une partie supérieure est équipée d'un élément de confort entourant le bas de jambe. Le patin comprend également un dispositif de serrage avant pied plaquant la partie avant de ladite chaussure contre ladite surface supérieure de la base, un dispositif de serrage bas de jambe serrant ladite partie supérieure contre le bas de jambe et un dispositif de maintien du cou-de-pied exerçant une force sur la partie cou-de-pied de ladite chaussure et comportant une armature assurant un appui continu depuis un côté latéral jusqu'à un côté médial depuis la zone du cou-de-pied jusqu'à la portion supérieure du patin. L'armature est faite d'un matériau plastique rigide et comprend deux parties principales. La première, appelée plastron, ceinture sensiblement toute la zone du cou-de-pied de l'utilisateur et assure la continuité du maintien des appuis depuis le côté latéral interne jusqu'au côté latéral externe. La deuxième de ces parties principales, appelée languette, se rattache au plastron par l'intermédiaire d'un pied, à partir duquel elle s'élargit et se recourbe afin de correspondre à la face avant du bas de jambe de l'utilisateur. La languette se prolonge sensiblement au même niveau que le haut de la partie supérieure du patin et ainsi assure la continuité du maintien des appuis depuis la zone du cou-de-pied jusqu'au haut du patin. Le quartier arrière comprend une ouverture dont l'arrête supérieure est sensiblement horizontale. La chaussure comprend dans sa partie arrière un trottoir faisant saillie. Lorsque la chaussure est insérée dans le patin, le trottoir coopère avec ladite arrête supérieure et empêche tout mouvement du talon de la chaussure vers le haut.

Préférablement, le dispositif de maintien du cou-de pied est équipé d'un mécanisme d'assistance au serrage comprenant un cliquet et un levier.

Un autre aspect, qui ne fait pas partie de l'invention, concerne également un patin prévu pour recevoir une chaussure quelconque et notamment une chaussure de skateboard ou tout type de chaussure de sport en général. Chaque chaussure ayant des caractéristiques propres, hauteur de semelle, débords latéraux de celle-ci, etc...., il est difficile de garantir le bon positionnement du pied de l'utilisateur par rapport au patin et de reproduire ce positionnement quelle que soit la chaussure utilisée.

L'objectif de l'invention est de fournir un patin ne présentant pas les inconvénients précités. Notamment, l'objectif de l'invention est de prévoir un patin qui permette la multidirectionnalité de déformation de la tige, afin notamment d'accompagner les flexions latérale et médiale du bas de jambe de l'utilisateur.

L'objectif de l'invention est également de prévoir un patin qui permet une plus grande continuité des déformations de la tige.

L'objectif de l'invention est également de prévoir un patin qui permet au patineur d'être en contact à tout moment avec les éléments rigides de la coque sans que ce contact ne soit une gêne pour les mouvements du pied.

L'objectif est enfin de prévoir un patin qui garantisse le bon positionnement du pied quelle que soit la chaussure utilisée.

Selon cet autre aspect qui ne fait pas partie de l'invention, Le patin comprend:
- une base destinée à supporter le pied de l'utilisateur,
- un châssis fixé sous la base,
- un contrefort arrière rigide,
- au moins deux éléments rigides reliés par leur partie basse à ladite base et dont la partie haute s'étend jusqu'au bas de jambe de l'utilisateur, les parties hautes des éléments rigides sont libres de bouger les unes par rapport aux autres,
- un collier ceinturant l'ensemble des parties hautes des éléments rigides suivant un plan de serrage perpendiculaire à l'axe de la jambe de l'utilisateur.

Dans un autre mode de réalisation, le collier est fixé au reste de la structure de façon qu'il puisse pivoter autour d'un axe perpendiculaire à l'axe d'articulation de la cheville et situé plus bas que le plan de serrage dudit collier.

Dans un autre de réalisation, des moyens de réglage permettent de faire varier en hauteur le plan de serrage dudit collier, afin de faire varier la rigidité en flexion latérale et antérieure du patin.

D'autres objectifs et avantages de la présente invention apparaîtront au cours de la lecture attentive de la description qui suit et qu'accompagnent les dessins.

La figure 1 est une vue en perspective avant de l'ensemble patin et chaussure selon un premier mode de réalisation de l'invention.

La figure 2 est une vue en perspective arrière de l'ensemble patin et chaussure selon le premier mode de réalisation de l'invention lorsque la chaussure est retirée du patin.

La figure 3 est une vue du quartier arrière du patin de la figure 1, en perspective arrière.

Les figures 4a, 4b et 4c sont des vues arrières du patin de la figure 1, expliquant le comportement de celui-ci lors de flexions latérales de l'articulation de la cheville.

La figure 5 est une vue en perspective d'une version alternative de la base.

La figure 6 est une vue partielle en coupe du patin selon le premier mode de réalisation de l'invention.

la figure 7 est une vue d'un patin selon un deuxième mode de réalisation qui ne fait pas partie de l'invention,

les figures 8a, 8b, 8c sont des vues arrière du patin de la figure 7 dans différentes positions de mouvement latéral,

la figure 9a et 9b sont des perspectives arrière du sous-ensemble constitué du quartier arrière selon le deuxième mode de réalisation,

les figures 10a et 10b sont des vues partielles d'un autre mode de réalisation de l'invention,

les figures 11 et 12 sont des vues latérales de patins selon d'autres modes de réalisation , le mode de la figure 12 ne faisant pas partie de l'invention.

Les figures 1 et 2 montrent respectivement une vue en perspective avant et une vue en perspective arrière d'un patin selon un mode de réalisation préféré de l'invention. Dans la figure 1 une chaussure indépendante 30 est insérée dans le patin alors que dans la figure 2 elle en est retirée. Le patin 1 comprend une partie chaussante 2 fixée par des moyens de fixation détachables sur un châssis 3 équipé d'un élément de glisse. Dans l'exemple représenté, l'élément de glisse est constitué par deux roues montées en ligne dans le plan longitudinal du châssis. Bien que le patin en question soit particulièrement adapté pour la pratique du patinage agressif, le choix d'un châssis à deux roues n'est pas limitatif et on peut envisager un châssis à trois; quatre ou cinq roues. Il est également possible de fixer une lame pour patin à glace ou bien un mini ski.

La partie chaussante comprend une base 5 destinée d'une part, à la fixation du châssis et d'autre part, à supporter le pied de l'utilisateur. La surface inférieure de la base est plus large que le châssis qui y est attaché. Ainsi lorsque le châssis est fixé, une surface de glisse médiale et une surface de glisse latérale sont définies. Ces surfaces de glisse médiale et latérale comprennent chacune une portion avant et une portion arrière co-planaires du plan de glisse du patin. Lors de certaines figures, l'utilisateur peut utiliser l'une ou l'autre de ces surfaces de glisse pour glisser sur un rail ou une rampe. La base 5 se prolonge sur le côté latéral et le côté médial par deux rebords sensiblement verticaux qui assurent la stabilité latérale de la chaussure dans le patin, un rebord latéral 6 et un rebord médial 7.

La surface supérieure de la base est sensiblement plane et comprend un talon amovible 31 permettant de surélever sensiblement le talon de l'utilisateur. Etant donné que le patin est susceptible d'être utilisé avec des chaussures indépendantes n'ayant pas nécessairement les mêmes hauteurs de talon et que la hauteur du talon joue un rôle important dans la maniabilité du patin, il est préférable de prévoir un talon amovible. Cependant il est également envisageable de prévoir que le talon ne soit pas amovible. Le talon 31 est réalisé dans une matière amortissante, comme par exemple une mousse de forte densité, de façon protéger l'utilisateur lors de la réception de sauts.

La partie chaussante comprend un quartier arrière rigide 8 fixé sur la partie arrière de la base 5. Ce quartier représenté à la figure 3 comprend un contrefort arrière 9 à partir duquel trois éléments rigides 10, 11, 12 sont issus. Ces éléments s'étendent jusqu'à la partie haute du patin et comprennent une aile externe 11 supportant le côté externe du bas de jambe de l'utilisateur, une aile interne 12 supportant le côté interne du bas de jambe et une aile arrière 10 supportant la partie arrière du bas de jambe. On pourrait également parler d'aile médiale pour l'aile interne et d'aile latérale pour l'aile externe. Ces trois ailes sont réalisées en matière plastique et forment avec le contrefort arrière une pièce monobloc : le quartier arrière 8. La structure de cette pièce associée au choix du matériau lui donne une certaine flexibilité latérale tant vers le côté interne que vers le côté externe. Bien entendu, on pourra envisager dans le cadre de l'invention de prévoir les ailes comme des pièces distinctes fixées de façon amovible ou non au contrefort arrière. D'autre part il est possible de donner aux ailes externe 11 et interne 12 des formes sensiblement différentes les unes des autres de façon à différencier leur comportement en flexibilité. Une ouverture 15 est ménagée dans le contrefort arrière 9, à la base de celui-ci. Cette ouverture améliore la flexibilité vers l'arrière du quartier arrière 8.

Entre l'ouverture 15 et les arêtes frontales du quartier arrière, celui-ci comprend une zone très rigide appelée barreau de rigidité 32. Le barreau présent sur le côté latéral comme sur le côté médial assure la stabilité latérale de la jambe de l'utilisateur et protège efficacement l'articulation de la cheville des entorses. Avantageusement selon l'invention, le barreau latéral, respectivement le barreau médial, est prolongé par l'aile latérale, respectivement par l'aile médiale. L'épaisseur de matière plastique servant à la fabrication du quartier arrière étant plus faible au niveau des ailes que du barreau, la rigidité du quartier 8 est progressive, décroissant régulièrement depuis le bas jusqu'en haut.

Le collier 27 est fixé, par une vis 28 sur le côté arrière du patin, à l'aile arrière 10 ou au contrefort arrière 9. Il comprend un dos 17, un bras interne 18 et un bras externe 19. Un dispositif de serrage bas de jambe 21 prolonge les bras afin que le collier réalise le serrage de la partie haute du patin, contre le bas de jambe de l'utilisateur. La position des bras 18, 19 et de la sangle bas de jambe définissent un plan de serrage sensiblement horizontal. Des moyens de réglage vertical du plan de serrage sont prévus sous la forme d'une pluralité de trous ménagés dans l'aile arrière et disposés selon une ligne verticale.

Le dispositif de serrage bas de jambe 21 comprend deux sangles souples, l'une de ces deux sangles, la sangle médiale 48, est fixée au bras interne du collier tandis que l'autre, la sangle latérale 50, est fixée sur le bras externe. Une boucle latérale 47 et une boucle médiale 49 sont fixée sur la languette 29. La sangle latérale 50, respectivement la sangle médiale 48, passe dans la boucle latérale 47, respectivement la boucle médiale 49, et peut se rabattre sur elle-même, des moyens d'attache de type velcro assurant alors la rétention de la sangle.

Grâce aux deux boucles fixées sur la languette et à l'indépendance des deux sangles, le dispositif de serrage bas de jambe permet, outre le serrage, le positionnement très précis de la languette. Cette dernière fonction supplémentaire est d'ailleurs réalisable indépendamment du serrage proprement dit. Ainsi, bien que n'ayant pas actionné à fond le dispositif de serrage, l'utilisateur peut choisir et s'assurer du maintien dans la position choisie de la languette 29. Dans la pratique, pour gagner du temps l'utilisateur pourra se contenter de ne libérer qu'une seule des deux sangles avant de pouvoir sortir le pied du patin.

Un coussin 16 est inséré dans l'espace formé par les trois ailes, il comprend une matière amortissante de type mousse. Le coussin 16 amortisseur ne s'étend que dans la zone du bas de jambe de l'utilisateur. Il est maintenu à l'aile arrière 10 par l'intermédiaire d'une vis. Avantageusement, une même vis fixe le collier 27 et le coussin 16 au quartier arrière 8. Le coussin est également directement attaché au collier 27, aux extrémités des bras 18 et 19. De la même manière qu'il est possible de régler la hauteur du dispositif de serrage bas de jambe, on peut régler en hauteur la position du coussin 16 afin de l'adapter à différentes morphologies.

Les figures 4a, 4b et 4c montrent le comportement en flexion latérale d'un patin selon l'invention. Chacune de ces figures représente une vue partielle arrière du patin à différents moments de l'utilisation du patin.

Dans la figure 4a, le patin ne subit aucune déformation latérale, le collier et le plan de serrage que celui-ci défini sont horizontaux.

La figure 4b montre le patin soumis à une flexion latérale vers la droite. L'aile interne est déportée vers la droite, le collier pivote autour de l'axe d'articulation, visualisable par la vis 28, et entraîne la flexion vers la gauche de l'aile externe. L'échancrure externe 13 qui sépare l'aile externe 11 de l'aile arrière 10 permet la flexion de l'aile externe 11. D'autre part, la présence du collier 27 qui ceinture la partie supérieure du patin entraîne la flexion de l'aile interne 12 vers la droite.

La figure 4c montre un comportement symétrique du patin lors d'une flexion vers la gauche.

Afin de faciliter plus encore la flexion latérale du quartier arrière 8, du coté externe et/ou du coté interne, il est envisagé d'équiper l'aile externe et/ou l'aile interne de fente d'assouplissement. Ces fentes d'assouplissements peuvent être horizontales, verticales ou obliques.

Avantageusement, le quartier arrière 8 associé au collier 27 selon l'invention permet au patineur d'être en contact à tout moment avec les éléments rigides du patin et ce même lors de flexion sur les côtés, sans pour autant que ce contact ne soit une gêne pour les mouvements.

La partie chaussante comprend également un dispositif de serrage avant pied 33. Celui-ci se présente sous la forme d'une sangle souple fixée d'un côté de la base 5 au niveau de la zone occupée par la portion du pied de l'utilisateur qui entoure la zone de flexion métatarsophalangienne. De l'autre côté, une boucle servant au passage de la sangle est fixée. La sangle est équipée de moyens d'attaches tels que des bandes velcro. La sangle est éventuellement doublée d'un élément de confort comportant un matériau de type mousse. De préférence, les moyens de fixation de cette sangle et de la boucle ne font pas saillie latéralement des rebords externe et interne de la base. Ainsi la sangle avant pied et ses moyens de fixation sont protégés des dommages causés par le frottement des parties exposées du patin contre le béton, le bitume ou toute autre surface sur laquelle le sport de "patinage agressive" sera pratiqué. Plusieurs zones d'ancrage du dispositif de serrage avant pied sont prévues de façon à modifier la position longitudinale du dispositif de serrage.

Outre le dispositif de serrage bas de jambe 21 et la sangle avant pied, la partie chaussante 2 comprend un dispositif de maintien cou-de-pied 23. Celui-ci comprend un plastron 22 destiné à recouvrir la zone du cou-de-pied de l'utilisateur, des moyens de réglage de la position du plastron et des moyens de serrage. Le moyen de réglage comprend une zone d'ancrage constituée d'une pluralité d'inserts filetés ancrés dans le quartier arrière, de préférence sur le côté interne de celui-ci, une sangle de réglage fixée par l'intermédiaire d'une vis à l'un des inserts filetés. L'extrémité libre de cette sangle de réglage 34 comprend une pluralité de trous alignés. Par l'intermédiaire d'une vis à tête élargie 35, l'extrémité libre de la sangle de réglage est fixée au plastron 22. De préférence la tête élargie de la vis doit permettre le maniement de celle-ci directement par l'utilisateur, sans l'assistance d'aucun outil. Les moyens de réglage permettent le centrage du plastron sur le cou-de-pied de l'utilisateur en fonction de sa morphologie et de la chaussure qu'il utilise. La pluralité d'inserts filetés prévus dans le quartier arrière permet le réglage en hauteur du plastron.

Sur le côté opposé au moyen de réglage se trouvent les moyens de serrage à proprement parler. A la différence des deux autres moyens de serrage de la partie chaussante, celui-ci est assisté par un mécanisme à levier. Il comprend une zone d'ancrage constituée d'une pluralité d'inserts filetés ancrés dans le quartier arrière, de préférence sur le côté externe de celui-ci, une sangle de serrage 36 fixée par l'intermédiaire d'une vis à l'un des inserts filetés et un mécanisme d'assistance au serrage.

L'extrémité libre de la sangle de serrage est pourvue de crans destinés à coopérer avec un cliquet du mécanisme 37. Ledit mécanisme comprend également un levier dont le rôle est d'assister l'utilisateur au moment du serrage. Enfin le mécanisme 37 possède un bouton qui libère le cliquet de son engagement d'avec les crans de façon à effectuer le desserrage.

Le plastron 22 fait partie d'une armature 24 s'étendant continûment depuis le côté interne jusqu'au côté externe. Une fente 25 est ménagée dans la portion centrale du plastron, cette fente permet d'assouplir ladite armature lorsque l'utilisateur est amené à fléchir sa jambe vers l'avant. L'armature possède une certaine largeur, au moins supérieure à 3 ou 4 cm. Sous l'armature est fixé un rembourrage 26. Le rembourrage 26 est légèrement plus large que l'armature 24 et comme celle-ci s'étend continûment depuis le côté interne jusqu'au côté externe. Le rembourrage 26 qui ne comprend pas de discontinuité du haut vers le bas est visible à travers de la fente 25.

Contrairement aux autres patins du même type, le patin selon l'invention privilégie le serrage au niveau du cou-de-pied par rapport aux serrages du bas de jambe et de l'avant pied. Toute la force du serrage développée grâce au levier est répartie sur la surface de l'armature, c'est-à-dire tant continûment du côté interne jusqu'au côté externe que sur la grande largeur de l'armature. D'autre part le rembourrage 26 protège le cou-de-pied de l'utilisateur contre un contact trop fort avec l'armature.

L'armature 24 comprend également une languette 29. Cette languette 29 est fabriquée dans le même matériau que le plastron 22. Dans l'exemple représenté la languette et le plastron sont une même pièce monobloc. De par la rigidité, le plastron 22 et la languette 29 font partie des pièces de structure du patin, lesquelles comprennent également la base et le quartier arrière.

La languette 29 comprend un pied 38 qui l'attache au plastron au centre de celui-ci. A partir de ce pied, la languette s'élargit et se recourbe de façon à envelopper le bas de jambe de l'utilisateur. Le rembourrage 26 se prolonge sous la languette pour ne laisser aucune portion de la languette au contact de la jambe de l'utilisateur.

Avantageusement, la languette 29 assure à sa façon une fonction similaire à celle réalisée par les trois ailes 10, 11 et 12 en accompagnant la flexion de la jambe vers l'avant. D'autre part, elle améliore la qualité de l'enveloppement du bas de jambe par les éléments rigides du patin. Lorsque le dispositif de serrage bas de jambe est manoeuvré, plutôt que de simplement plaquer les deux ailes, latérale et médiale, contre le bas de jambe, celui-ci, par l'intermédiaire de la languette 29, exerce également une force poussant le bas de jambe contre l'aile arrière.

La présence d'une languette 29 rigide et la continuité de structure qu'elle offre avec le plastron permet une très grande continuité du contrôle de la flexion, notamment vers l'avant.

Le dispositif de serrage de bas de jambe comprend une sangle souple fixée au bras externe du collier. L'extrémité libre de cette sangle passe dans une boucle fixée au bras interne du collier et équipée de moyen d'attache de type velcro assurant la rétention de la sangle. Un passant fixé sur la languette 29 permet une liaison coulissante entre la sangle et la languette 29.

La chaussure représentée à la figure 2 possède une semelle de marche et une tige basse. Dans la partie basse de la tige, un trottoir 40 fait saillie. Ce trottoir est destiné à coopérer avec l'arête supérieure de l'ouverture 15. La zone du cou-de-pied de la chaussure est dépourvue d'éléments rigides volumineux de façon à éviter toute douleur lorsque l'armature 24 est en appui sur celle-ci. Lorsque la chaussure est insérée dans le patin tel que représenté à la figure 1, le mécanisme de serrage du dispositif cou-de-pied est actionné et grâce à la force développée par le levier, la chaussure est poussée vers l'arrière jusqu'à ce que le trottoir 40 passe sous l'arête supérieure. Une fois en place, la chaussure est parfaitement immobilisée.

La figure 5 décrit une version alternative de la base équipant un patin selon l'invention. Dans cette version la base comprend deux sabots indépendants 43, 44. Avantageusement, ces sabots possèdent des caractéristiques de glisse différentes de la base. Les caractéristiques de glisse du sabot ou de la base correspondent à la facilité qu'offrent ces éléments de permettre la glisse sur du métal ou du béton. Ces caractéristiques sont liées à la nature même du matériau et dans une autre mesure à la forme de la pièce. Les sabots possèdent des caractéristiques de glisse également différentes de celles du matériau constituant le châssis et notamment de celles constituant l'arche centrale du châssis.

Les sabots 43, 44 comprennent chacun une portion horizontale qui s'intercale entre la base et le châssis. Les surfaces inférieures de ces sabots font saillie de la surface inférieure de la base de façon que lorsque l'utilisateur glisse longitudinalement, seules les portions horizontales des sabots sont au contact du rail métallique ou de l'arête du béton. De chaque côté des portions horizontales, les sabots présentent des portions verticales qui sont également en saillie par rapport aux zones environnantes de la base. Les sabots sont faits en polyacétal, matériau qui favorise la glisse. La base ainsi que le châssis sont réalisés en polyamide chargé de fibres afin d'en augmenter la résistance. Le patin selon l'invention multiplie les possibilités de figures car l'utilisateur peut soit rouler sur les roues, soit glisser longitudinalement sur les sabots à une vitesse rapide, soit glisser transversalement sur l'arche centrale du châssis à une vitesse plus réduite, du fait de la plus grande résistance à la glisse du matériau du châssis.

La figure 6 montre le détail de la fixation du quartier arrière 8 sur la base 5. Le quartier arrière 8 comporte un plateau 41 horizontal posé sur la partie arrière de la surface supérieure de la base 5. Le quartier arrière 8, la base 5 et le châssis sont maintenus ensemble par une seule vis associée à un insert fileté. L'insert fileté comprend une collerette horizontale reposant sur le fond du plateau du quartier arrière et une douille filetée qui s'insert dans une ouverture oblongue 42, laquelle traverse le plateau 41. Une vis vissée par le dessous du châssis assure la fixation amovible du quartier arrière 8 avec les parties arrières de la base et du châssis. Un dispositif de fixation similaire assure la solidarisation de la partie avant du châssis à la base. L'ouverture oblongue 42 est orientée dans le sens longitudinal et permet de modifier la position du quartier arrière 8, de façon à adapter le patin pour plusieurs pointures. L'écartement des deux moyens de fixation est compatible avec l'UFS dont les données techniques sont décrites dans la demande de brevet S.N. 09/779 843.

La figure 7 montre un patin 1 selon un deuxième mode de réalisation qui ne fait pas partie de l'invention. Il est constitué d'un châssis 3 recevant une pluralité de roues 4, d'une base 5 et d'une partie chaussante. La base 5 est destinée d'une part à la fixation du châssis 3 et d'autre part à supporter le pied d'un utilisateur. Elle comprend en outre des plaques de glissement 45, ces plaques sont directement issues de la base 5 elle-même et forment avec celle-ci une pièce monobloc. Bien entendu ces plaques pourront être également réalisées à partir d'un matériau différent de celui de la base 5 afin de modifier le coefficient de glisse du patin.

La partie chaussante du patin 1 est prévue pour recevoir le pied d'un utilisateur équipé d'une chaussure basse ou semi-montante de type chaussure de skateboard (non représentée). Elle comprend une sangle avant 33, fixée sur la base 5 et recouvrant la zone de flexion métatarsophalangienne. Pour permettre d'adapter la partie chaussante à la morphologie de l'utilisateur, deux paires de points d'ancrage de la sangle avant sur la base sont prévues sur la base 5. La partie chaussante comprend également un quartier arrière rigide 8 fixé sur la partie arrière de la base 5. Ce quartier comprend un contrefort arrière 9 à partir duquel trois éléments rigides 10, 11, 12 sont issus. Ces éléments s'étendent jusqu'à la partie haute du patin et comprennent une aile externe 11 supportant le côté externe du bas de jambe de l'utilisateur, une aile interne 12 supportant le côté interne du bas de jambe et une aile arrière 10 supportant la partie arrière du bas de jambe. Ces trois ailes sont séparées les unes des autres par une échancrure externe 13 et par une échancrure interne 14. Ces trois ailes sont réalisées en matière plastique et forment avec le contrefort arrière une pièce monobloc : le quartier arrière 8. La structure de cette pièce associée au choix du matériau lui donne une certaine flexibilité latérale tant vers le côté interne que vers le côté externe. Bien entendu, on pourra envisager dans le cadre de l'invention de prévoir les ailes comme des pièces distinctes fixées de façon amovible ou non au contrefort arrière. D'autre part il est possible de donner aux ailes externe 11 et interne 12 des formes sensiblement différentes de façon à différencier leur comportement en flexibilité. Une ouverture 15 est ménagée dans le contrefort arrière, à la base de celui-ci. Cette ouverture améliore la flexibilité arrière du quartier arrière 8.

Un coussin amortisseur 16 est inséré dans l'espace formé par les trois ailes, il comprend une matière amortissante de type mousse. Il est prévu pour s'entourer en colimaçon autour du bas de jambe de l'utilisateur. Le coussin amortisseur ne s'étend que dans la zone du bas de jambe de l'utilisateur. Il est maintenu aux ailes externe 11 et interne 12 par l'intermédiaire de deux vis.

Le collier 27 est fixé, par une vis 28 sur le côté arrière du patin, à l'aile arrière ou au contrefort arrière. Il comprend un dos 17, deux bras 18, 19 réalisés dans une même matière plastique. Le dos 17 et les deux bras sont séparés par des entailles 20 plus ou moins importantes améliorant la flexibilité latérale du collier 27. Une sangle bas de jambe 21 prolonge les bras afin que le collier réalise le serrage de la partie haute du patin, contre le bas de jambe de l'utilisateur. La position des bras 18, 19 et de la sangle bas de jambe définissent un plan de serrage sensiblement horizontal. Des moyens de réglage vertical du plan de serrage sont prévus sous la forme d'une pluralité de trous ménagés dans l'aile arrière et disposés selon une ligne verticale. La figure 9a montre le quartier arrière et le collier 27 en position haute dans l'optique d'un patin à rigidité maximale. La figure 9b montre le même patin réglé dans l'optique d'une souplesse maximale, le collier 27 étant fixé très bas. Le collier 27 peut être réalisé par injection ou par collage et ou piquage de différents éléments de type tissus, feuille de matière plastique.

Un dispositif de maintien du cou-de-pied 23 est prévu pour maintenir le talon de l'utilisateur au fond du contrefort arrière. Elle comprend une zone interne d'ancrage (non représentée), une zone centrale de répartition des efforts et une zone externe de réglage. Les zones interne, centrale et externe sont orientées suivant une ligne appelée PCT pour "périmètre court talon". Le serrage suivant cette ligne a pour effet de plaquer le talon de l'utilisateur au fond du contrefort arrière 9. La zone centrale se présente sous la forme d'un plastron 22 tandis que la zone externe est constituée d'une sangle crantée et d'un mécanisme de verrouillage 37 à cliquet. Le plastron 22 a, entre autre, pour effet de répartir la pression de serrage de la sangle et d'autoriser une plus grande force de serrage sans générer de douleur pour l'utilisateur.

La figure 11 présente un patin équipé, d'une version alternative du plastron 22. Dans cette version, le plastron 22 s'étend vers le haut de la chaussure et il est équipé de moyens de passage de la sangle bas de jambe 21. Avantageusement, la partie haute de ce plastron joue le rôle d'un quatrième élément rigide ayant la même fonction que les ailes externe et interne. Bien qu'il ne soit pas directement connecté à la base comme les ailes 10, 11 et 12, il l'est indirectement via la sangle cou de pied. Lorsque la sangle est serrée contre le pied de l'utilisateur, la liaison de la sangle au contrefort est relativement rigide. Un tel plastron peut être équipé de moyens favorisant la flexion, comme des zones affaiblies. Mais il peut également être équipé de moyen protégeant l'utilisateur d'une hyperflexion, comme par exemple une ou des butées.

Le patin selon le deuxième mode de réalisation ici décrit est prévu pour être utilisé avec une chaussure quelconque, notamment une chaussure de skateboard ou une chaussure de sport en général. Du fait de la présence du coussin amortisseur 16, cette chaussure sera basse ou semi-montante. Avantageusement la coopération entre la sangle cou-de-pied de type PCT et l'ouverture 15 ménagée dans le contrefort arrière 4 garantit le positionnement optimal du bas de jambe de l'utilisateur. En effet, si l'utilisateur a une chaussure dont la semelle est très large ou bien présente des débords importants, la semelle pourra déborder par l'ouverture 15 et l'arrière du bas de jambe de l'utilisateur sera plaqué contre l'aile arrière 10.

Les figures 8a, 8b et 8c montrent le comportement en flexion latérale d'un patin selon l'invention. Chacune de ces figures représente une vue partielle arrière du patin à différents moments de l'utilisation du patin.

Dans la figure 8a, le patin ne subit aucune déformation latérale, le collier et le plan de serrage que celui-ci défini sont horizontaux.

La figure 8b montre le patin soumis à une flexion latérale vers la droite. L'aile interne est déportée vers la gauche, le collier pivote autour de l'axe d'articulation 9 et entraîne la flexion vers la gauche de l'aile externe.

La figure 8c montre un comportement symétrique du patin lors d'une flexion vers la gauche.

Les figures 9a et 9b montrent en perspective deux vue du quartier arrière. Dans la partie basse de l'aile arrière, sont percés une pluralité de trous disposés selon une ligne verticale. Ainsi le collier peut prendre différentes positions, plus le collier sera placé bas (fig. 9b), plus l'utilisateur disposera d'une grande laxité de mouvement. D'autre part, le patin peut être adapté optimalement à la morphologie de l'utilisateur. Une personne de très grande taille préférera le réglage haut (fig. 9a) alors qu'un autre optera pour un réglage plus bas. Les ailes internes et externes sont également équipées chacune d'une pluralité de trous disposés selon une ligne verticale. Ces différents trous servent à la fixation de l'élément de contrefort interne dans différentes positions verticales pour une adaptation morphologique du patin à l'utilisateur.

Les figures 10a et 10b montrent une réalisation alternative des moyens de réglage du plan de serrage du collier. Dans celle-ci l'axe de pivot du collier 46 sur le quartier arrière n'est pas placé dans le plan de serrage, et ce dernier est susceptible d'être placé dans deux positions. Dans la position haute, le plan de serrage est au-dessus de l'axe d'articulation, alors que dans la position basse il se trouve en dessous de l'axe. Le passage de la position haute à la position basse se fait par le pivotement à 180° du collier autour de l'axe d'articulation de celui-ci.

La figure 12 présente un autre mode de réalisation qui ne fait pas partie de l'invention dans lequel le collier 27 est une sangle fixée sur l'aile arrière 10. Le point de fixation de la sangle qui se trouve dans le plan de serrage du collier 27 peut être déplacé verticalement en fonction de la rigidité souhaitée. On peut bien entendu utiliser dans ce mode de réalisation le plastron décrit à la figure 11

L'invention ne se limite pas aux quelques modes de réalisation et aux différentes alternatives, décrits ici à titre d'exemple, mais couvre également tout patin couvert par les revendications.

### NOMENCLATURE

1- patin
2- partie chaussante
3- châssis
4- roue
5- base
6- rebord latéral
7- rebord médial
8- quartier arrière
9- contrefort arrière
10- aile arrière
11- aile externe
12- aile interne
13- échancrure externe
14- échancrure interne
15- ouverture
16- coussin
17- dos
18- bras externe
19- bras interne
20- entailles
21- dispositif de serrage bas de jambe
22- plastron
23- dispositif de maintien du cou-de-pied
24- armature
25- fente
26- rembourrage
27- collier
28- vis
29- languette
30- chaussure indépendante
31- talon
32- barreau
33- dispositif de serrage avant pied
34- sangle de serrage
35- vis à tête élargie
36- sangle de serrage
37- mécanisme
38- pied de la languette
39- semelle de marche
40- trottoir
41- plateau
42- ouverture oblongue
43- sabot avant
44- sabot arrière
45- plaque de glissement
46- axe de pivot du collier
47- boucle latérale
48- sangle médiale
49- boucle médiale
50- sangle latérale

## Revendications

1. Patin à roulettes (1) alignées destiné à recevoir une chaussure (30) comportant une partie avant, une partie cou-de-pied et une semelle (39) de marche, lequel patin (1) comprend :
- un chassis longitudinal (3) avec une extrémité avant et une extrémité arrière,
- une pluralité de roues (4) fixées audit chassis (3),
- une base (5) connexe à la portion supérieure dudit chassis (3) et ayant une surface supérieure prévue pour supporter la semelle (39) de marche de ladite chaussure (30),
- un quartier arrière (8) recevant la partie talon de ladite chaussure (30),
- une partie supérieure équipée d'un élément de confort (16) entourant le bas de jambe d'un utilisateur,
- un dispositif de serrage avant pied (33) plaquant la partie avant de ladite chaussure (30) contre ladite surface supérieure de la base (5),
- un dispositif de serrage bas de jambe (21) serrant ladite partie supérieure contre le bas de jambe de l'utilisateur,
- un dispositif de maintien du cou-de-pied (23) exercant une force sur la partie cou-de-pied de ladite chaussure (30) et comportant une armature (24) assurant un appui continu depuis un côté latéral jusqu'à un côté médial et depuis la zone du cou-de-pied jusqu'à la portion supérieure du patin (1),
**caractérisé en ce que** l'armature (24) comprend:
- un plastron (22) reiié au quartier arrière (8) par des moyens de réglage et par des moyens de serrage (34, 36) et
- une languette (29) reliée au plastron (22) et prolongeant celui-ci vers la portion supérieure du patin (1).

2. Patin selon la revendication 1, **caractérisé en ce que** les moyens de réglage relient l'armature (24) au côté interne du quartier arrière et qu'il comprend une sangle de réglage (34) ayant une pluralité de trous alignés et une vis à tête élargie (35).

3. Patin selon la revendication 1, **caractérisé en ce que** les moyens de serrage relient l'armature au côté externe du quartier arrière et qu'il comprend une sangle crantée (36), un cliquet de retenue de la sangle crantée et un levier d'entraînement de la sangle crantée.

4. Patin selon la revendication 1, **caractérisé en ce que** le plastron (22) a une largeur supérieure à 3 cm.

5. Patin selon la revendication 4, **caractérisé en ce que** le plastron (22) comprend une fente (25).

6. Patin selon la revendication 5, **caractérisé en ce que** la fente (25) divise le plastron en deux bandes, chacune ayant une largeur supérieure a 1 cm.

7. Patin selon la revendication 1, **caractérisé en ce que** le dispositif de maintien du cou de pied (23) comprend un rembourrage (26) fixé sous l'armature.

8. Patin selon la revendication 1, **caractérisé en ce que** la languette (29) comprend un pied qui l'attache au plastron (22) et une portion élargie et recourbée.

9. Patin selon la revendication 1, **caractérisé en ce que** le quartier arrière (8) est équipé d'une pluralité d'inserts filetés servant à l'ancrage des moyens de serrage et des moyens de réglage (34, 36) du dispositif de maintien du cou-de-pied (23).

10. Patin selon la revendication 1, **caractérisé en ce que** le quartier arrière (8) comprend:
- un plateau horizontal
- un contrefort arrière (9) ayant une paire de barreaux de rigidité (32) et une ouverture
- une aile latérale externe (11)
- une aile latérale interne (12)
- une aile arrière (10) separée de l'aile latérale externe (11) et de l'aile latérale interne (12) par des échancrures (13, 14).

11. Patin selon la revendication 10, **caractérisé en ce que** le quartier comprend des moyens de réglage de sa position par rapport à la base de facon à adapter le patin à différente pointure.

12. Patin selon la revendication 10, **caractérisé en ce qu'**il comprend un collier (27) disposé de facon à recouvrir lesdites ailes (11, 12).

13. Patin selon la revendication 1, **caractérisé en ce qu'**il ne comporte que deux roulettes (4) et **en ce que** le chassis (3) comprend une large arche aux deux extrémités de laquelle sont fixées les deux roués (4).

14. Patin selon la revendication 1, **caractérisé en ce que** la base (5) comprend deux sabots de glisse (43, 44), l'un étant fixé à l'avant, l'autre à l'arrière de la base (5).

15. Patin selon la revendication 10, **caractérisé en ce que** l'une au moins desdites ailes (11, 12), latérale externe et/ou latéral interne et/ou arrière, comprennent au moins une fente d'assouplissement.

## Claims

1. Inline skate (1) for receiving a shoe (30) comprising a front part, an instep part and a walking sole (30), wherein the skate comprises:
- a longitudinal frame (3) with a front end and a rear end
- a plurality of wheels (4) being attached to the frame (3),
- a base (5) connected to the upper portion of the frame (3) and having an upper surface provided for supporting the walking sole (39) of the shoe (30),
- a rear area (8) receiving the heel part of the shoe (30),
- an upper part equipped with a comfort element (16) surrounding the lower leg of a user,
- a forefoot clamping device (33) pressing the front part of the shoe (30) against the upper surface of the base (5),
- a clamping device for the lower leg (21) tightening the upper part against the lower leg of the user,
- an instep holding device (23) exerting a force on the instep part of the shoe (30) and comprising a fitting (24) ensuring a continuous support from a lateral side to a medial side and from a zone of the instep to the upper portion of the skate (1),
**characterized in that** the fitting (24) comprises:
- a plastron (22) connected to the rear area (8) by adjustment means and by tightening means (34, 36) and
- a tab (29) which is connected to the plastron (22) and extending this one in direction of the upper portion of the skate (1).

2. Skate according to claim 1 **characterized in that** the adjustment means connect the fitting (24) to the inner side of the rear area, and that it comprises an adjustment strap (34) having a plurality of aligned holes and a screw with a broadened head (35).

3. Skate according to claim 1 **characterized in that** the tightening means connect the fitting with the outer side of the rear area, and that it comprises a toothed belt (36), a retention pawl of the toothed belt and a driving lever of the toothed belt.

4. Skate according to claim 1 **characterized in that** the plastron (22) has a width of over 3 cm.

5. Skate according to claim 4 **characterized in that** the plastron (22) comprises a slit (25).

6. Skate according to claim 5 **characterized in that** the slit (25) divides the plastron into two strips, each one having a width of over 1 cm.

7. Skate according to claim 1 **characterized in that** the instep holding device (23) comprises a padding (26) attached underneath the fitting.

8. Skate according to claim 1 **characterized in that** the tab (29) comprises a foot which connects it to the plastron (22), and a broadened and curved portion.

9. Skate according to claim 1 **characterized in that** the rear area (8) is equipped with a plurality of threaded inserts serving as anchorage for the tightening means and the adjustment means (34, 36) of the instep holding device (23).

10. Skate according to claim 1 **characterized in that** the rear area (8) comprises:
- a horizontal plate
- a rear stiffener (9) with a pair of rigidity bars (32) and an opening
- an outer lateral wing (11)
- an inner lateral wing (12)
- a rear wing (10) separated from the outer lateral wing (11) and the inner lateral wing (12) by indentations (13, 14).

11. Skate according to claim 10 **characterized in that** the area comprises adjusting means of its position regarding the base such that the skate is adapted to different shoe sizes.

12. Skate according to claim 10 **characterized in that** it comprises a collar (27) which is arranged such that it covers the wings (11, 12).

13. Skate according to claim 1 **characterized in that** comprises only two wheels (4) and that the frame (3) comprises a wide arch with two ends to which the two wheels (4) are attached.

14. Skate according to claim 1 **characterized in that** the base (5) comprises two sliding shoes (43, 44), one being attached to the front, the other one to the rear of the base (5).

15. Skate according to claim 10 **characterized in that** that at least one of the lateral outer and/or lateral inner and/or rear wings comprises at least a softening slit.

## Patentansprüche

1. Inline-Rollschuh (1), der dafür ausgelegt ist, einen Schuh (30) aufzunehmen, der einen vorderen Teil, einen Rist-Teil und eine Laufsohle (39) umfasst, wobei der Rollschuh (1) umfasst:
- ein Längschassis (3) mit einem vorderen äußeren Ende und einem hinteren äußeren Ende,
- eine Vielzahl von Rädern (4), die an dem Chassis (3) angebracht sind,
- eine Basis (5), die mit dem oberen Abschnitt des Chassis (3) verbunden ist und eine obere Oberfläche aufweist, die zum Abstützen der Laufsohle (39) des Schuhes (30) vorgesehen ist,
- einen hinteren Bereich (8) zum Aufnehmen des Fersenteils des Schuhes (30),
- einen oberen Teil, der mit einem Komfortelement (16) ausgestattet ist, das den Unterschenkel eines Benutzers umgibt,
- eine Vorderfuß-Spannvorrichtung (33), die den vorderen Teil des Schuhes (30) gegen die obere Oberfläche der Basis (5) andrückt,
- eine Spannvorrichtung für den Unterschenkel (21), die den oberen Teil gegen den Unterschenkel des Nutzers spannt,
- eine Rist-Haltevorrichtung (23), die auf den Rist-Teil des Schuhes (30) eine Kraft ausübt und eine Stütze (24) umfasst, die eine kontinuierliche Abstützung von einer lateralen Seite bis zu einer medialen Seite und von der Zone des Rists bis zu dem oberen Abschnitt des Rollschuhes (1) gewährleistet,
**dadurch gekennzeichnet, dass** die Stütze (24) umfasst:
- ein Frontschild (22), der mit dem hinteren Bereich (8) durch Einstellmittel und durch Spannmittel (34, 36) verbunden ist, und
- eine Zunge (29), die mit dem Frontschild (22) verbunden ist und diesen in Richtung des oberen Abschnittes des Rollschuhes (1) verlängert.

2. Rollschuh gemäß Anspruch 1, **dadurch gekennzeichnet, dass** die Einstellmittel die Stütze mit der Innenseite des hinteren Bereiches verbinden, und dass er einen Einstellriemen (34) umfasst, der eine Vielzahl von in einer Reihe befindlichen Löchern und eine Schraube mit einem aufgeweiteten Kopf (35) aufweist.

3. Rollschuh nach Anspruch 1, **dadurch gekennzeichnet, dass** die Spannmittel die Stütze mit der Außenseite des hinteren Bereiches verbinden, und dass er einen Zahnriemen (36), eine Rückhalteklinke des Zahnriemens und einen Mitnehmerhebel des Zahnriemens umfasst.

4. Rollschuh nach Anspruch 1, **dadurch gekennzeichnet, dass** der Frontschild (22) eine Breite von über 3 cm aufweist.

5. Rollschuh nach Anspruch 4, **dadurch gekennzeichnet, dass** der Frontschild (22) einen Schlitz (25) aufweist.

6. Rollschuh nach Anspruch 5, **dadurch gekennzeichnet, dass** der Schlitz (25) die Stütze in zwei Streifen aufteilt, von denen jede eine Breite von über 1 cm aufweist.

7. Rollschuh nach Anspruch 1, **dadurch gekennzeichnet, dass** die Rist-Haltevorrichtung (23) eine Polsterung (26) umfasst, die unter der Stütze angebracht ist.

8. Rollschuh nach Anspruch 1, **dadurch gekennzeichnet, dass** die Zunge (29) einen Sockel, der sie mit der Stütze (22) verbindet, und einen erweiterten und gebogenen Abschnitt umfasst.

9. Rollschuh nach Anspruch 1, **dadurch gekennzeichnet, dass** der hintere Bereich (8) mit einer Vielzahl von Gewindeeinsätzen ausgestattet ist, die zur Verankerung der Spannmittel und der Einstellmittel (34, 36) der Rist-Haltevorrichtung (23) dienen.

10. Rollschuh nach Anspruch 1, **dadurch gekennzeichnet, dass** der hintere Bereich (8) umfasst:
- eine horizontale Platte
- eine hintere Kappe (9) mit einem Paar von Versteifungslaschen (32) und einer Öffnung
- einen äußeren lateralen Flügel (11)
- einen inneren lateralen Flügel (12)
- einen hinteren Flügel (10), der von dem äußeren lateralen Flügel (11) und dem inneren lateralen Flügel (12) durch Aussparungen (13, 14) getrennt ist.

11. Rollschuh nach Anspruch 10, **dadurch gekennzeichnet, dass** der Bereich Einstellmittel seiner Position bezüglich der Basis umfasst, um derart den Rollschuh an verschiedene Schuhgrößen anzupassen.

12. Rollschuh nach Anspruch 10, **dadurch gekennzeichnet, dass** er eine Schelle (27) umfasst, die derart angeordnet ist, dass sie die Flügel (11, 12) überdeckt.

13. Rollschuh nach Anspruch 1, **dadurch gekennzeichnet, dass** er nur zwei Rollen (4) umfasst, und dass das Chassis (3) eine breite Brücke umfasst, an deren beiden äußeren Enden die beiden Räder (4) angebracht sind.

14. Rollschuh nach Anspruch 1, **dadurch gekennzeichnet, dass** die Basis (5) zwei Gleitschuhe (43, 44) umfasst, von denen der eine vorne und der andere hinten an der Basis (5) angebracht ist.

15. Rollschuh nach Anspruch 10, **dadurch gekennzeichnet, dass** zumindest einer des äußeren lateralen Flügels und /oder des inneren lateralen Flügels (11, 12) und/oder des hinteren Flügels mindestens einen Schlitz zur Gelenkigmachung umfasst.
